# EUROPÄISCHE PATENTSCHRIFT

(11) **EP 1 886 729 B1**
(45) Veröffentlichungstag und Bekanntmachung des Hinweises auf die Patenterteilung: **11.03.2009**
(21) Anmeldenummer: 06016150.2
(22) Anmeldetag: 02.08.2006
(51) Int. Cl.: B02C 13/16

(54) **Zerkleinerungsvorrichtung und Zerkleinerungsverfahren**
Comminution device and comminuting method
Dispositif de broyage et procédé de broyage

(43) Veröffentlichungstag der Anmeldung: 13.02.2008
(73) Patentinhaber: Anlagenbau Umwelt + Technik Chemnitz GmbH, 09116 Chemnitz (DE)
(72) Erfinder: Winter, Mirko, 09122 Chemnitz (DE)
(74) Vertreter: Steiniger, Carmen

(56) Entgegenhaltungen:
- EP-A2- 1 023 940
- EP-A2- 1 479 441
- US-A- 5 697 563
- US-A1- 2002 179 751

## Beschreibung

Die vorliegende Erfindung bezieht sich auf eine Zerkleinerungsvorrichtung und ein Zerkleinerungsverfahren zum Zerkleinern von Gegenständen und/oder Materialien, mit einem mit Gegenständen und/oder Materialien befüllbaren Behälter, wobei der Behälter eine Behälterinnenwand mit einem im Wesentlichen kreisförmigen Querschnitt aufweist und senkrecht in dem Behälter eine von unten in den Behälter eingeführte Welle angeordnet ist, und die Welle an ihrem in den Behälter ragenden Ende einen Kopf aufweist, an welchem wenigstens ein aus relativ zueinander beweglichen Einzelschlaggliedern zusammengesetztes Schlagelement rotierbar vorgesehen ist, um die Gegenstände und/oder Materialien zu zerkleinern.

Eine Vorrichtung und ein Verfahren dieser Gattung ist beispielsweise in der internationalen Patentanmeldung PCT/DE04/001166 oder US 5 697 563 offenbart. Hier wird ein Schlagelement in Form einer am Boden eines Behälters umlaufenden Schlagkette vorgeschlagen, durch welche die zu zerkleinernden Gegenstände zertrümmert werden. Im Ergebnis des Zerkleinerungsprozesses können zu zerkleinernde Gegenstände weitgehend aufgeschlüsselt werden. Dennoch ist häufig das sich am Boden der bekannten Zerkleinerungseinrichtung ansammelnde zerkleinerte Gut noch nicht fein genug zerkleinert, so dass es des Einsatzes weiterer Einrichtungen bedarf, um eine Feinzerkleinerung vorzunehmen. Auch besitzen die bekannten Vorrichtungen den Nachteil, dass das in den Zerkleinerungsbehälter eingebrachte zu zerkleinernde Gut gerade im Bereich zwischen den Schlagwerkzeugen und der Innenwand des Behälters unter Umständen nicht ausreichend erfasst werden kann, so dass ein Teil des zu vermahlenden Gutes nicht in der gewünschten Form aufgeschlüsselt werden kann.

Es ist daher die Aufgabe der vorliegenden Erfindung, eine Zerkleinerungsvorrichtung und ein Verfahren zur Verfügung zu stellen, mit welchem Gegenstände und/oder Materialien mit höherer Qualität zerkleinert werden können.

Die erfindungsgemäße Aufgabe wird durch eine Zerkleinerungsvorrichtung gemäß dem Anspruch 1 gelöst, bei welcher in dem Behälter unterhalb des wenigstens einen Schlagelementes ein im Wesentlichen kegelstumpfförmiger, axial um die Welle rotierbar angeordneter Zerkleinerungseinsatz vorgesehen ist, wobei der Zerkleinerungseinsatz eine der Behälterinnenwand gegenüberliegende Mantelfläche hat, welche von der Mantelfläche in Richtung der Behälterinnenwand auskragende Prallelemente aufweist.

Die erfindungsgemäße Vorrichtung besitzt den Vorteil, dass in ein- und derselben Zerkleinerungsvorrichtung in direkter Abfolge sowohl eine Vorzerkleinerung der Gegenstände und/oder Materialien durch das Schlagelement als auch eine Feinzerkleinerung der vorzerkleinerten Gegenstände und/oder Materialien direkt unterhalb des Schlagelementes erfolgen kann. Die Feinzerkleinerung kann in dem von der Behälterinnenwand und der Mantelfläche des Zerkleinerungseinsatzes ausgebildeten Spalt erfolgen, in welchem das durch das Schlagelement vorzerkleinerte Gut fällt oder hinabrutscht. Die an der Mantelfläche des Zerkleinerungseinsatzes vorgesehenen auskragenden Prallelemente üben dabei eine Mahlwirkung auf das nach unten fallende vorzerkleinerte Gut aus, so dass mit der erfindungsgemäßen Vorrichtung ein hoher Zerkleinerungsgrad der zu zerkleinernden Gegenstände und/oder Materialien erreicht werden kann.

Gemäß einer vorteilhaften Ausführungsform der vorliegenden Erfindung ist zwischen dem wenigstens einen Schlagelement und dem Zerkleinerungseinsatz ein öffenbarer Zwischenboden in dem Behälter vorgesehen. Wird der Zwischenboden direkt unterhalb des wenigstens einen Schlagelementes angeordnet, kann durch das wenigstens eine Schlagelement auf den Zwischenboden herabgefallenes Gut wieder aufgewirbelt werden, wodurch das aufgewirbelte Gut gegeneinander und gegen die Behälterinnenwand prallen kann und durch das wenigstens eine Schlagelement weiter zertrümmert werden kann, so dass eine effektive Vorzerkleinerung möglich ist. Durch die in dem Zwischenboden vorgesehene Öffnung oder durch mehrere in dem Zwischenboden vorgesehene Öffnungen kann das vorzerkleinerte Gut vorteilhaft auf die im unteren Bereich des Behälters vorgesehene Mahlanordnung fallen, wo dann eine sehr effektive Feinzerkleinerung erfolgen kann.

In einer günstigen Variante der Erfindung umfassen die Prallelemente über die Mantelfläche des Zerkleinerungseinsatzes verteilte Schlagleisten, welche sich im Wesentlichen von einer Deckfläche bis zu einer Grundfläche des kegelstumpfförmigen Zerkleinerungseinsatzes erstrecken. Mit Hilfe dieser Anordnung wird das in den Spalt zwischen der Mantelfläche des Zerkleinerungseinsatzes und der Behälterinnenwand gelangende Gut nicht nur durch die Schlagleisten weiter zertrümmert sondern auch durch den sich zwischen den Schlagleisten gebildeten Zwischenraum in Rotationsrichtung des Zerkleinerungseinsatzes mitgerissen, wodurch eine noch effektivere Zerkleinerung des zu zerkleinernden Gutes erfolgen kann.

Entsprechend einem bevorzugten Beispiel der Erfindung weisen die Schlagleisten einen sich mittig verjüngenden Querschnitt auf, mit welchem sie in in der Mantelfläche des Zerkleinerungseinsatzes vorgesehene Nuten einführbar sind. Beispielsweise käme als ein solcher Querschnitt ein schwalbenschwanzförmiges Querschnittsprofil in Betracht. Durch die Verjüngung in dem Querschnitt können die Schlagleisten vorteilhaft in die Nuten des Zerkleinerungseinsatzes eingeführt werden, wobei die Schlagleisten durch das jeweils sich verdickende Ende des jeweiligen Querschnittes in der Nut gehalten werden. Da die Schlagleisten einem hohen Verschleiß ausgesetzt sind, können mit dieser Form der Anordnung verschlissene Schlagleisten ohne Weiteres durch neue Schlagleisten ersetzt werden, ohne den Zerkleinerungseinsatz selbst auswechseln zu müssen.

Gemäß einem weiteren vorteilhaften Beispiel der Erfindung ist der Zerkleinerungseinsatz an der Welle in Achsrichtung verstellbar befestigt. Dies eröffnet die Möglichkeit, den Abstand zwischen der Behälterinnenwand und dem Zerkleinerungseinsatz zu verändern. Eine solche Verstellung kann stufenlos oder in mehreren Stufen erfolgen. Entsprechend kann durch die Wahl des Abstandes zwischen der Behälterinnenwand und dem Zerkleinerungseinsatz die Körnigkeit oder Feinheit des zerkleinerten Materials eingestellt werden.

Gemäß einer vorteilhaften Variante der Erfindung verjüngt sich der Behälter wenigstens im Bereich des wenigstens einem Schlagelementes konisch nach unten. Diese, im Gegensatz zu bisher bekannten Zylinderbehältern stehende Variante der erfindungsgemäßen Vorrichtung hat den Effekt, dass die zu zerkleinernden Gegenstände und/oder Materialien wesentlich effektiver in Richtung des Schlagelementes fallen können und zudem eine deutlich verbesserte Restentleerung des Behälters ermöglicht wird, da das in den Behälter eingebrachte zu zerkleinernde Gut automatisch durch die konisch nach unten sich verjüngende Behälterform nach unten rutscht oder fällt.

Gemäß einer weiteren günstigen Ausführungsform der Erfindung verjüngt sich der Behälter wenigstens im Bereich des Zerkleinerungseinsatzes konisch nach unten und verjüngt sich der Zerkleinerungseinsatz in dem Behälter konisch nach unten. Auf diese Weise bildet der Behälter in dem Bereich des Zerkleinerungseinsatzes eine Trichterform aus, durch welche die durch das Schlagelement bereits vorzerkleinerten Gegenstände und/oder Materialien besonders gut in Richtung des Zerkleinerungseinsatzes fallen oder rutschen können. Der Zerkleinerungseinsatz bildet bei dieser Ausführungsform einen Trichter innerhalb des Behältertrichters aus, wobei in dem Raum zwischen dem jeweiligen Trichterwänden des Zerkleinerungseinsatzes und der Behälterinnenwand die fein zu zerkleinernden Gegenstände und/oder Materialien rutschen oder fallen können, so dass dort eine wirksame Feinzerkleinerung erfolgen kann.

Hierbei hat es sich als besonders vorteilhaft erwiesen, wenn der Winkel zwischen der Welle und der Behälterinnenwand größer als der Winkel zwischen der Welle und der Mantelfläche des Zerkleinerungseinsatzes ist. Auf diese Weise kann der Abstand zwischen der Mantelfläche des Zerkleinerungseinsatzes und der Behälterinnenwand bei einem Bewegen des zu zerkleinernden Materials im Behälter nach unten kontinuierlich verringert werden, wodurch die Korngröße des zu vermahlenden Gutes immer weiter verkleinert werden kann.

Es besteht jedoch auch die Möglichkeit, dass gemäß einer weiteren Variante der Erfindung sich der Behälter wenigstens im Bereich des Zerkleinerungseinsatzes konisch nach oben verjüngt und sich der Zerkleinerungseinsatz in dem Behälter konisch nach oben verjüngt. Somit spreizt sich bei dieser Ausführungsvariante der Behälter als auch der Zerkleinerungseinsatz nach unten auf, wodurch, bedingt durch die Konusform sowohl des Behälters als auch des Zerkleinerungseinsatzes, die zu zerkleinernden Gegenstände und/oder Materialien besonders gut in untere Bereiche des Behälters fallen oder rutschen können.

Bei dieser Ausführungsvariante ist es günstig, wenn der Winkel zwischen der Welle und der Behälterinnenwand kleiner als der Winkel zwischen der Welle und der Mantelfläche des Zerkleinerungseinsatzes ist. Hierdurch kann der Abstand zwischen der Behälterinnenwand und der Mantelfläche des Zerkleinerungseinsatzes immer weiter verringert werden, je weiter das zu zerkleinernde Gut nach unten fällt oder rutscht. Durch den sich verringernden Abstand zwischen der Behälterinnenwand der Mantelfläche des Zerkleinerungseinsatzes kann somit bei einem Herabfallen oder Herabrutschen des Materials dieses immer feiner zermahlen werden.

Eine weitere Ausführungsform der Erfindung sieht vor dass eine Zerkleinerungsvorrichtung der oben genannten Gattung die Behälterinnenwand, die sich wenigstens im Bereich des wenigstens einen Schlagelementes konisch nach unten verjüngt, enthält.

Mit dieser Form der erfindungsgemäßen Vorrichtung kann schon im Bereich des Schlagelementes eine besonders günstige Zuführung der zu zerkleinernden Gegenstände und/oder Materialien zu dem wenigstens einen Schlagelement gewährleistet werden. Im Ergebnis ist eine sehr effektive Zerkleinerung der Gegenstände und/oder Materialien bereits im Bereich des Schlagelementes möglich. Zudem wird durch die konische Ausbildung des Behälterinnenraums ein guter Materialaustrag gewährleistet, so dass der Behälter auf einfache Weise restentleert werden kann, was mit bisherigen, zylindrischen Ausführungsvarianten nur unter Zuhilfenahme seitlicher Austragsschieber möglich ist.

Die Aufgabe der Erfindung wird weiterhin durch ein Verfahren gemäß dem Anspruch 11 zum Zerkleinern von Gegenständen und/oder Materialien in einer Vorrichtung mit einem Behälter mit einer Behälterinnenwand gelöst, die einen im Wesentlichen kreisförmigen Querschnitt aufweist, wobei die Gegenstände und/oder Materialien mit wenigstens einem aus relativ zueinander beweglichen Einzelschlaggliedern zusammengesetzten, um einen Kopf einer Welle rotierenden Schlagelement zerkleinert werden, wobei die Gegenstände und/oder Materialien durch das wenigstens eine Schlagelement vorzerkleinert werden und in dem Behälter unterhalb des wenigstens einen Schlagelementes feinzerkleinert werden, wobei die Feinzerkleinerung zwischen einem, in dem Behälter unterhalb des wenigstens einen Schlagelementes vorgesehenen, im Wesentlichen kegelstumpfförmigen, und an seiner Mantelfläche mit Prallelementen versehenen Zerkleinerungseinsatz und der Behälterinnenwand durch ein Rotieren des Zerkleinerungseinsatzes axial um die Welle erfolgt.

Mit Hilfe des erfindungsgemäßen Verfahrens kann der Zerkleinerungs- und Feinheitsgrad zerkleinerter Gegenstände und/oder Materialien bereits in einer einzigen Vorrichtung deutlich verbessert werden. In kontinuierlicher Abfolge kann eine Vorzerkleinerung und eine direkt daran anschließende Feinzerkleinerung von Gegenständen und/oder Materialien vorgenommen werden, wobei die Feinzerkleinerung mittels der Relativbewegung des Zerkleinerungseinsatzes mit den Prallelementen zu der Behälterinnenwand eine besonders gute Feinzerkleinerung bzw. Zermahlung des vorzerkleinerten Materials zur Verfügung stellt.

Entsprechend einer günstigen Variante der Erfindung wird ein Abstand zwischen der Mantelfläche des Zerkleinerungseinsatzes und der Behälterinnenwand durch ein Verstellen der Höhe des Zerkleinerungseinsatzes in Achsrichtung der Welle verändert. Hiermit ist es möglich, den Spalt zwischen dem Zerkleinerungseinsatz und der Behälterinnenwand einzustellen, womit die Korngröße des zu zerkleinernden Gutes reguliert werden kann.

Vorteilhafte Ausführungsformen der vorliegenden Erfindung und ihre Wirkungsweise werden im Folgenden anhand der Figuren der Zeichnung beschrieben, wobei
- Figur 1: schematisch eine erste mögliche Ausführungsform der vorliegenden Erfindung zeigt;
- Figur 2: schematisch eine zweite mögliche Ausführungsform der vorliegenden Erfindung zeigt; und
- Figur 3: schematisch eine mögliche Ausführungsform einer Schlagleiste in der Querschnittsansicht zeigt.

Figur 1 zeigt schematisch den prinzipiellen Grundaufbau einer möglichen Ausführungsform einer Zerkleinerungsvorrichtung 1 zum Zerkleinern von Gegenständen 2 und/oder Materialien gemäß der vorliegenden Erfindung.

Die Zerkleinerungsvorrichtung 1 weist einen Behälter 2 auf, welcher in dem in Figur 1 gezeigten Beispiel lediglich in seinem äußeren Aufbau zylindrisch ausgebildet ist. Der Außenaufbau kann jedoch auch quaderförmig, kegel- oder kegelstumpfförmig oder in einer anderen geeigneten Form ausgebildet sein, welche es lediglich ermöglichen muss, dass die Zerkleinerungsvorrichtung 1 stabil aufgestellt werden kann.

Der Behälter 2 der Zerkleinerungsvorrichtung 1 weist einen Zerkleinerungsraum 21 auf. In dem Zerkleinerungsraum 21 ist mittig eine von unten in den Behälter 2 eingeführte, mittels eines Antriebs 17 um ihre Achse rotierbare Welle 5 vorgesehen. Der Antrieb 17 ist vorzugsweise außerhalb oder am Boden der Zerkleinerungsvorrichtung 1 vorgesehen. Die Rotationsrichtungen der Welle 5 sind in Figur 1 durch das Bezugszeichen C gekennzeichnet.

Die Welle 5 weist an ihrem in den Behälter 2 ragenden Ende einen Kopf 6 auf, an welchem ein aus relativ zueinander beweglichen Einzelschlaggliedern 18 zusammengesetztes Schlagelement 7 rotierbar vorgesehen ist. In dem in Figur 1 gezeigten Beispiel ist das Schlagelement 7 eine durch den Kopf 6 durchgehende Stahlkette. In anderen, nicht gezeigten Ausführungsformen der Erfindung können auch zwei oder mehrere Ketten in gleicher Höhe an dem Kopf 6 befestigt sein, so dass sie um den Kopf 6 rotieren können. Anstelle des in Figur 1 dargestellten einen Schlagelementes 7 ist es auch denkbar, dass mehrere Schlagelemente übereinander an der Welle 5 vorgesehen sind.

Unterhalb des Schlagelementes 7 ist ein Zwischenboden 10 vorgesehen. Der Zwischenboden 10 weist eine mittels eines Schiebermechanismus 16 öffen- und schließbare Öffnung 15 auf. Anstelle der einen Öffnung 15 können in dem Zwischenboden 10 auch mehrere öffen- und schließbare Öffnungen vorgesehen sein. Der Schiebermechanismus 16 weist in dem in Figur 1 gezeigten Beispiel eine Hydraulik auf. Grundsätzlich kann die Öffnung 15 jedoch auch mit jeder anderen bekannten Technik geöffnet oder geschlossen werden.

In anderen, nicht gezeigten Ausführungsvarianten der vorliegenden Erfindung kann der Zwischenboden 10 auch weggelassen werden oder anstelle des Zwischenbodens 10 ein Sieb oder Gitter eingesetzt werden, mit welchem nur die größeren oder gröberen Bestandteile der zu zerkleinernden Gegenstände 2 und/oder Materialien im Bereich des Schlagelementes 7 gehalten werden.

In einem unteren Bereich des Behälters 2 ist rotierbar um die Welle 5 ein Zerkleinerungseinsatz 8 an der Welle 5 angebracht. Der Zerkleinerungseinsatz 8 ist im Wesentlichen kegelstumpfförmig ausgebildet. Der Zerkleinerungseinsatz 8 verjüngt sich in dem in Figur 1 gezeigten Beispiel konisch nach unten.

Der Zerkleinerungseinsatz 8 ist in Achsrichtung A der Welle 5 verstellbar befestigt. Damit kann die Höhe des Zerkleinerungseinsatzes 8 in dem Behälter 2 eingestellt werden. In dem gezeigten Beispiel ist eine stufenlose Höheneinstellung des Zerkleinerungseinsatzes 8 an der Welle 5 vorgesehen. Es ist jedoch auch möglich, mehrere, vordefinierte Stufen für eine Höheneinstellung des Zerkleinerungseinsatzes 8 in dem Behälter 2 vorzusehen.

Der Zerkleinerungseinsatz 8 weist eine Mantelfläche 9 auf, in welcher Nuten 14 vorgesehen sind, welche sich von der Deckfläche 12 zu der Grundfläche 13 des Zerkleinerungseinsatzes 8 erstrecken. In den Nuten 14 sind Schlagleisten 11 eingebracht. Die Schlagleisten 11 sind, wie in dem in Figur 3 gezeigten Beispiel angedeutet, hinsichtlich ihres Querschnittes so ausgebildet, dass die Schlagleisten 13 in die Nuten 14 des Zerkleinerungseinsatzes 8 einführbar sind und darin während eines Betriebes der Zerkleinerungsvorrichtung 1 gehalten werden. Hierfür können die Schlagleisten 11 beispielsweise wie in Figur 3 gezeigt, einen sich mittig verjüngenden Querschnitt 24 aufweisen, wobei die Schlagleisten 13 in den Nuten 14 des Zerkleinerungseinsatzes 8 durch die sich jeweils nach außen verdickenden Enden des Querschnittes der Schlagleisten 11 gehalten werden. Beispielsweise kann zur Halterung der Schlagleisten 11 ein Schwalbenschwanzprofil eingesetzt werden.

Die Schlagleisten 11 ragen mit wenigstens einem Teil ihres Querschnittes aus der Mantelfläche 9 des Zerkleinerungseinsatzes 8 heraus und bilden dadurch Prallelemente aus, an welchen zu zerkleinerndes Gut auftreffen kann und durch welche das zu zerkleinernde Gut zertrümmert werden kann. Zwischen den Schlagleisten 11 werden zudem Zwischenräume 22 ausgebildet, in welchen zu zerkleinerndes Gut, welches zwischen die Behälterinnenwand 4 und den Zerkleinerungseinsatz 8 gelangt, bei einer Rotation des Zerkleinerungseinsatzes 8 um die Welle 5 mitgerissen werden kann.

Die Schlagleisten 11 sind etwa gleichmäßig um die Mantelfläche 9 des Zerkleinerungseinsatzes 8 verteilt und erstrecken sich jeweils im Wesentlichen von einer Deckfläche 12 bis zu einer Grundfläche 13 des kegelstumpfförmigen Zerkleinerungseinsatzes 8. Anstelle oder zusätzlich zu den Schlagleisten 11 können an der Mantelfläche 9 des Zerkleinerungseinsatzes 8 auch andere auskragende Prallelemente, wie Buckel, Nasen, Spitzen oder dergleichen vorgesehen sein. Da die Prallelemente des Zerkleinerungseinsatzes 8 einem erheblichen Verschleiß im Betrieb der Zerkleinerungsvorrichtung 1 unterliegen, ist es günstig aber nicht notwendig, die Prallelemente auswechselbar zu gestalten.

Die Behälterinnenwand 4 des Behälters 2 weist einen im Wesentlichen kreisförmigen Querschnitt auf und läuft in dem Behälter 2 konisch nach unten zu. Relativ zu der Welle 5 bildet die Behälterinnenwand 4 einen Winkel α aus. Die Mantelfläche 9 des Zerkleinerungseinsatzes 8 bildet relativ zu der Welle 5 einen Winkel β aus.

In dem in Figur 1 gezeigten Beispiel ist der Winkel α zwischen der Behälterinnenwand 4 und der Welle 5 größer als der Winkel β zwischen der Mantelfläche 9 des Zerkleinerungseinsatzes 8 und der Welle 5. Dies hat den Effekt, dass der zwischen dem Zerkleinerungseinsatz 8 und der Behälterinnenwand 4 ausgebildete Spalt 23 sich in dem in Figur 1 gezeigten Beispiel nach unten verjüngt. Durch die Verkleinerung des Querschnittes des Spaltes 23 kann bei einem Herabfallen von Material in dem Spalt 23 die Korngröße des Materials immer weiter verringert werden.

Da der Zerkleinerungseinsatz 8 in Achsrichtung A der Welle 5 verstellbar ist, ist auch die Breite des Spaltes 23 zwischen dem Zerkleinerungseinsatz 8 und der Behälterinnenwand 4 einstellbar. Entsprechend kann die Korngröße des zu zerkleinernden Gutes eingestellt werden.

Die Behälterinnenwand 4 des Behälters 2 läuft in dem in Figur 1 gezeigten Beispiel bereits im Bereich des Schlagelementes 7 nach unten konisch zu. Durch die schrägen Seitenwände im Bereich des Schlagelementes 7 kann somit das durch eine Eintragsöffnung 20 in die Zerkleinerungsvorrichtung 1 entsprechend der mit dem Pfeil B gekennzeichneten Richtung eingeführte Material bzw. die Gegenstände 2 sehr effektiv dem Schlagelement 7 zugeführt werden. Das zu zerkleinernde Gut rutscht oder fällt durch die schrägen Seitenwände der konisch ausgebildeten Behälterinnenwand 4 leicht nach unten. Entsprechend kann durch die konische Ausgestaltung der Behälterinnenwand des Behälters 2 auch einfach restentleert werden.

Die Vorteile der konisch ausgebildeten Behälterinnenwand 4 zeigen sich auch im Bereich des Zerkleinerungseinsatzes 8, in welchem, bedingt durch die schräge Behälterinnenwand 4 und die durch die Rotation des Zerkleinerungseinsatzes 8 erzeugte Fliehkraft das zu zerkleinernde Gut gezielt in den Spalt 23 zwischen dem Zerkleinerungseinsatz 8 und der Behälterinnenwand 4 fällt. Auch in dem Bereich des Zerkleinerungseinsatzes 8 kann der Behälter 2 durch seine schrägen Innenwände leicht restentleert werden, so dass das zerkleinerte Gut besonders vorteilhaft aus einer Austragsöffnung 19 im unteren Bereich des Behälters 2 ausgetragen werden kann.

Figur 2 zeigt schematisch das Grundprinzip einer weiteren möglichen Ausführungsform der vorliegenden Erfindung anhand einer beispielhaft gezeigten Zerkleinerungsvorrichtung 1'. In Figur 2 bezeichnen gleiche Bezugszeichen wie in Figur 1 gleiche Elemente, so dass im Folgenden hinsichtlich dieser Elemente auf die oben zu Figur 1 erfolgte Beschreibung verwiesen wird und im Folgenden insbesondere die Unterschiede der Prinzipien der Zerkleinerungsvorrichtungen 1 und 1' aus Figur 1 und Figur 2 erläutert werden.

Die Zerkleinerungsvorrichtung 1' weist im Bereich des Schlagelementes 7 einen konisch nach unten zulaufenden Behälterinnenraum auf, der durch konisch nach unten zulaufende Behälterinnenwand 4' definiert wird. Hierdurch wird erreicht, dass das durch die Eintragsöffnung 20 des Behälters 3 gemäß dem Pfeil B eingeführte Material bzw. die in den Behälter 3 eingeführten Gegenstände 2 vorteilhaft dem Schlagelement 7 zugeführt werden können und der Behälter 3 im Bereich des Schlagelementes 7 auf einfache Weise entleert werden kann.

Unterhalb des Schlagelementes 7 ist ein Zwischenboden 10 mit einer Öffnung 15 vorgesehen, die wie die Öffnung 15 aus Figur 1 mit Hilfe eines Schiebermechanismus 16 geöffnet und geschlossen werden kann. Es ist ebenfalls möglich, in anderen, nicht gezeigten Ausführungsformen der Erfindung den Zwischenboden 10 nicht vorzusehen oder anstelle des Zwischenbodens 10 ein Gitter oder ein Sieb vorzusehen.

Im unteren Bereich des Behälters 3 spreizt sich die Behälterinnenwand 4' nach unten auf, so dass in dem unteren Bereich des Behälters 3 ein konischer Zerkleinerungsraum 23' vorliegt, wobei sich im Gegensatz zu der Ausführungsform von Figur 1 die Behälterinnenwand 4" nach oben konisch verjüngt. Die Behälterinnenwand 4" bildet relativ zu der Achsausrichtung A der Welle 5 einen Winkel γ aus.

In dem unteren Bereich des Behälters 3 ist rotierbar um die Welle 5 ein Zerkleinerungseinsatz 8'. Im Gegensatz zu der in Figur 1 gezeigten Ausführungsform ist der Zerkleinerungseinsatz 8' so konisch ausgebildet, dass sich sein Querschnitt bei Anordnung in dem Behälter 3 nach oben verjüngt.

Der Zerkleinerungseinsatz 8' weist eine Mantelfläche 9 auf, die relativ zu der Achsausrichtung A der Welle 5 einen Winkel δ ausbildet.

Der Winkel γ zwischen der Behälterinnenwand 4" und der Welle 5 ist in dem in Figur 2 gezeigten Beispiel kleiner als der Winkel δ zwischen der Mantelfläche 9 des Zerkleinerungseinsatzes 8' und der Welle 5.

Das hat die Wirkung, dass der zwischen der Behälterinnenwand 4" und der Mantelfläche 9 des Zerkleinerungseinsatzes 8' im unteren Bereich des Behälters 3 ausgebildete Spalt 23' sich nach unten verjüngt. Entsprechend kann das zu zerkleinernde Gut, das von oben in den Spalt 23' fällt oder rutscht, nach unten hin immer weiter und feiner zerkleinert werden. Im Ergebnis können an der Austragsöffnung 19 sehr fein zerkleinerte Materialien ausgetragen werden.

Bedingt durch die schrägen Seitenwände der Behälterinnenwand 4" sowie die Rotation des Zerkleinerungseinsatzes 8' entsprechend der Bewegungsrichtung C um die Achse der Welle 5 fällt oder rutscht das zu zerkleinernde Gut automatisch in den Spalt 23', wo es vorteilhaft durch die Mahlwirkung der an dem Zerkleinerungseinsatz 8' vorgesehenen Prallelemente zerkleinert werden kann.

Der Zerkleinerungseinsatz 8' von Figur 2 weist Prallelemente in Form von Schlagleisten 11 auf, die um den Umfang des Zerkleinerungseinsatzes 8' im Wesentlichen gleichmäßig verteilt sind, wobei sich die Schlagleisten 11 im Wesentlichen von der Deckfläche 12 zu der Grundfläche 13 des kegelstumpfförmigen Zerkleinerungseinsatzes 8' erstrecken. Wie oben erläutert, können anstelle der Schlagleisten 11 auch andere geeignete Prallelemente eingesetzt werden.

Der Zerkleinerungseinsatz 8' ist in Achsrichtung A der Welle 5 höhenverstellbar befestigt, so dass die Breite des Spaltes 23' zwischen der Behälterinnenwand 4" und dem Zerkleinerungseinsatz 8' durch die Höhe des Zerkleinerungseinsatzes 8' festgelegt werden kann. Auf diese Weise kann die Körnigkeit des an der Austragsöffnung 19 ausgetragenen Materials eingestellt werden.

Figur 3 zeigt schematisch eine mögliche Ausführungsform einer in eine Nut 14 der Mantelfläche 9 eines Zerkleinerungseinsatzes 8, 8' eingeführten Schlagleiste 11. Die Schlagleiste 11 weist einen sich mittig verjüngenden Querschnitt 24 auf, durch welchen die Schlagleiste 11 in die Nut 14 einführbar ist. Durch die sich an den jeweiligen Enden verbreiternden Querschnitte kann die Schlagleiste 11 in der Nut 14 gehalten werden.

Im Folgenden wird das Funktionsprinzip der in den Figuren 1 bis 3 gezeigten Vorrichtungen 1, 1' erläutert.

Werden Gegenstände 2 oder Materialien durch die Eintragsöffnung 20 in den Behälter 3 eingeführt oder geworfen, gelangen diese zunächst auf das Schlagelement 7. Die Bewegung der eingebrachten Gegenstände 2 oder Materialien nach unten wird durch die sich zumindest im Bereich des Schlagelementes 7 konisch nach unten verjüngende Behälterinnenwand 4, 4' gefördert.

Das Schlagelement 7 rotiert um die Welle 5 und zertrümmert dabei die in den Behälter 3 eingebrachten Gegenstände 2 und/oder Materialien. Parallel dazu wirbelt das Schlagelement 7 die Gegenstände und/oder Materialien nach oben, wobei diese bei einem gegenseitigen Aufeinanderprallen oder einem Aufprallen auf die Behälterinnenwand 4, 4' des Behälters 3 zusätzlich zerkleinert werden.

Ist ein Zwischenboden 10 in dem Behälter 3 unterhalb des Schlagelementes 7 vorgesehen, kann daraufliegendes zu zerkleinerndes Gut durch das Schlagelement 7 immer wieder aufgewirbelt und weiter zerkleinert werden.

Das Schlagelement 7 führt dabei eine Vorzerkleinerung der eingebrachten Gegenstände 2 und/oder Materialien durch.

Durch den an dem Zwischenboden 10 vorgesehenen Schiebermechanismus 15 kann die Öffnung 15 in dem Zwischenboden geöffnet werden, wobei das vorzerkleinerte Gut in den unteren Bereich des Behälters 3 fallen kann.

Die Entleerung des oberen Bereichs des Behälters 3 wird durch die schräg nach unten zulaufende Behälterinnenwand 4, 4' des Behälters 3 im Bereich des Schlagelementes 7 gefördert, durch welche das zerkleinerte Gut vorteilhaft nach unten geleitet wird.

In dem unteren Bereich des Behälters 3 bewegt sich der Zerkleinerungseinsatz 8, 8' in der gleichen Bewegungsrichtung C wie das an dem Kopf 6 der Welle 5 vorgesehene Schlagelement 7. Entsprechend kann sich auf der Deckfläche des kegelstumpfförmigen Zerkleinerungseinsatzes 8, 8' kein Material über längere Zeit halten. Durch die bei der Rotation des Zerkleinerungseinsatzes 8, 8' bewirkte Fliehkraft wird das zu zerkleinernde Gut in Richtung der Behälterinnenwand 4, 4" geschleudert und fällt daraufhin automatisch, begünstigt durch die schräge Behälterinnenwand 4, 4"' und die schräge Mantelfläche 9 des Zerkleinerungseinsatzes 8, 8' in den Spalt 23, 23' zwischen der Behälterinnenwand 4, 4" und der Mantelfläche 9 des Zerkleinerungseinsatzes 8, 8'.

Da sich der Spalt 23, 23' zwischen der Behälterinnenwand 4, 4" und der Mantelfläche 9 nach unten verjüngt, wird das zu zermahlende Gut bei seinem Transport nach unten immer weiter zerkleinert.

Durch ein Einstellen der Höhe des Zerkleinerungseinsatzes 8, 8' in Achsrichtung A der Welle 5 kann die Größe des Spaltes 23, 23' variabel oder stufig eingestellt werden, wodurch die Korngröße des zu zerkleinernden Gutes reguliert werden kann.

Die Korngröße kann weiter durch die Form, die Anzahl und die Dichte der Prallelemente entlang der Mantelfläche 9 der Zerkleinerungseinsatzes 8, 8' verändert werden.

Im Ergebnis wird durch das Zusammenwirken der Behälterinnenwand 4, 4" und dem Zerkleinerungseinsatz 8, 8' eine Feinzerkleinerung des durch das Schlagelement 7 vorzerkleinerten Materials ausgeführt.

Somit kann in einer einzigen Vorrichtung 1, 1' sowohl eine Vorzerkleinerung als auch eine Feinzerkleinerung ausgeführt werden und ein finales Produkt auf einer einzigen Zerkleinerungsvorrichtung 1, 1' gewonnen werden. Dies ist insbesondere dann von Vorteil, wenn beispielsweise Elektronikschritt, wie Kühlschränke oder dergleichen, zerkleinert werden soll. Mit Hilfe der erfindungsgemäßen Zerkleinerungsvorrichtung 1, 1' kann die Vorzerkleinerung und Feinzerkleinerung in einem relativ kleinen Aufbau ausgeführt werden. Zusätzlich besitzt die erfindungsgemäße Zerkleinerungsvorrichtung 1, 1' den Vorteil, dass die hier verwendeten Behälter 3 restentleert werden können.

Auch wenn in den in Figur 1 und 2 gezeigten Ausführungsformen der Erfindung die Winkel α und β bzw. γ und δ zwischen der Behälterinnenwand 4, 4" und der Welle 5 und der Mantelfläche 9 und der Welle 5 als unterschiedlich beschrieben worden sind, können in anderen, nicht gezeigten Ausführungsformen die Winkel α und β bzw. γ und δ auch gleich oder in einem zu der obigen Beschreibung entgegengesetzten Verhältnis vorgesehen werden.

Auch ist zu berücksichtigen, dass die Behälterinnenwand 4, 4' im Bereich des Schlagelementes 7 und/oder im Bereich des Zerkleinerungseinsatzes 8, 8' auch zylindrisch ausgebildet sein kann.

Des Weiteren ist es möglich, die Prallelemente auch über andere Möglichkeiten als Nuten 14 an dem Zerkleinerungseinsatz 8, 8' zu befestigen. Wichtig ist jedoch, dass die Prallelemente zumindest teilweise von der Mantelfläche 9 des Zerkleinerungseinsatzes 8, 8' auskragen. So ist es beispielsweise denkbar, dass der Zerkleinerungseinsatz 8, 8' schon mit ausgebildeten Riefen oder buckelförmigen Elementen im Stück hergestellt und in die erfindungsgemäße Zerkleinerungsvorrichtung 1, 1' eingebaut wird.

## Patentansprüche

1. Zerkleinerungsvorrichtung (1) zum Zerkleinern von Gegenständen (2) und/oder Materialien, mit einem mit Gegenständen (2) und/oder Materialien befüllbaren Behälter (3), wobei der Behälter (3) eine Behälterinnenwand (4) mit einem kreisförmigen Querschnitt aufweist und wobei senkrecht in dem Behälter (3) eine von unten in den Behälter (3) eingeführte Welle (5) angeordnet ist, und die Welle (5) an ihrem in den Behälter (3) ragenden Ende einen Kopf (6) aufweist, an welchem wenigstens ein aus relativ zueinander beweglichen Einzelschlaggliedrn (18) zusammengesetztes Schlagelement (7) um den Kopf (6) rotierbar vorgesehen ist, **dadurch gekennzeichnet, dass** in dem Behälter (3) unterhalb des wenigstens einen Schlagelementes (7) ein kegelstumpfförmiger, axial um die Welle (5) rotierbar angeordneter Zerkleinerungseinsatz (8) vorgesehen ist, wobei der Zerkleinerungseinsatz (8) eine der Behälterinnenwand (4) gegenüberliegende Mantelfläche (9) hat, welche von der Mantelfläche (9) in Richtung der Behälterinnenwand (4) auskragende Prallelemente aufweist.

2. Zerkleinerungsvorrichtung nach Anspruch 1, **dadurch gekennzeichnet, dass** zwischen dem wenigstens einem Schlagelement (7) und dem Zerkleinerungseinsatz (8) ein öffenbarer Zwischenboden (10) in dem Behälter (3) vorgesehen ist.

3. Zerkleinerungsvorrichtung nach Anspruch 1 oder 2, **dadurch gekennzeichnet, dass** die Prallelemente über die Mantelfläche (9) des Zerkleinerungseinsatzes (8) verteilte Schlagleisten (11) umfassen, welche sich im Wesentlichen von einer Deckfläche (12) bis zu einer Grundfläche (13) des kegelstumpfförmigen Zerkleinerungseinsatzes (8) erstrecken.

4. Zerkleinerungsvorrichtung nach Anspruch 3, **dadurch gekennzeichnet, dass** die Schlagleisten (11) einen sich mittig verjüngenden Querschnitt (24) aufweisen, mit welchem sie in in der Mantelfläche (9) des Zerkleinerungseinsatzes (8) vorgesehene Nuten (14) einführbar sind.

5. Zerkleinerungsvorrichtung nach einem der vorhergehenden Ansprüche, **dadurch gekennzeichnet, dass** der Zerkleinerungseinsatz (8) an der Welle (5) in Achsrichtung (A) verstellbar befestigt ist.

6. Zerkleinerungsvorrichtung nach wenigstens einem der vorhergehenden Ansprüche, **dadurch gekennzeichnet, dass** sich der Behälter (3) wenigstens im Bereich des wenigstens einem Schlagelementes (7) konisch nach unten verjüngt.

7. Zerkleinerungsvorrichtung nach wenigstens einem der vorhergehenden Ansprüche, **dadurch gekennzeichnet, dass** sich der Behälter (3) wenigstens im Bereich des Zerkleinerungseinsatzes (8) konisch nach unten verjüngt und dass sich der Zerkleinerungseinsatz (8) in dem Behälter (3) konisch nach unten verjüngt.

8. Zerkleinerungsvorrichtung nach Anspruch 7, **dadurch gekennzeichnet, dass** der Winkel (α) zwischen der Welle (5) und der Behälterinnenwand (4) größer als der Winkel (β) zwischen der Welle (5) und der Mantelfläche (9) des Zerkleinerungseinsatzes (8) ist.

9. Zerkleinerungsvorrichtung nach wenigstens einem der vorhergehenden Ansprüche, **dadurch gekennzeichnet, dass** sich der Behälter (3) wenigstens im Bereich des Zerkleinerungseinsatzes (8) konisch nach oben verjüngt und dass sich der Zerkleinerungseinsatz (8) in dem Behälter (3) konisch nach oben verjüngt.

10. Zerkleinerungsvorrichtung nach Anspruch 9, **dadurch gekennzeichnet, dass** der Winkel (γ) zwischen der Welle (5) und der Behälterinnenwand (4) kleiner als der Winkel (ö) zwischen der Welle (5) und der Mantelfläche (9) des Zerkleinerungseinsatzes (8) ist.

11. Verfahren zum Zerkleinern von Gegenständen (2) und/oder Materialien in einer Vorrichtung (1) mit einem Behälter (3) mit einer Behälterinnenwand (4), die einen kreisförmigen Querschnitt aufweist, wobei die Gegenstände (2) und/oder Materialien mit wenigstens einem aus relativ zueinander beweglichen Einzelschlaggliedern (18) zusammengesetzten, um einen Kopf (6) einer Welle (5) rotierenden Schlagelement (7) zerkleinert werden, **dadurch gekennzeichnet, dass** die Gegenstände (2) und/oder Materialien durch das wenigstens eine Schlagelement (7) vorzerkleinert werden und in dem Behälter (3) unterhalb des wenigstens einen Schlagelementes (7) feinzerkleinert werden, wobei die Feinzerkleinerung zwischen einem, in dem Behälter (3) unterhalb des wenigstens einen Schlagelementes (7) vorgesehenen, kegelstumpfförmigen und an seiner Mantelfläche (9) mit Prallelementen versehenen Zerkleinerungseinsatz (8) und der Behälterinnenwand (4) durch ein Rotieren des Zerkleinerungseinsatzes (8) axial um die Welle (5) erfolgt.

12. Verfahren nach Anspruch 12, **dadurch gekennzeichnet, dass** ein Abstand zwischen der Mantelfläche (9) des Zerkleinerungseinsatzes (8) und der Behälterinnenwand (4) durch ein Verstellen der Höhe des Zerkleinerungseinsatzes (8) in Achsrichtung (A) der Welle (5) verändert wird.

## Claims

1. Comminution device (1) to comminute objects (2) and/or materials with a container (3) that can be filled with objects (2) and/or materials, where the container (3) has an inner wall (4) with a circular cross section and where a shaft (5), inserted in the container from below, is vertically arranged within the container (3), and the shaft (5) has a head (6) at its end that extends into the container (3), at which at least one beating element (7) is provided, rotatable around the head (6) and consisting of individual beating elements (18) relatively movable to each other, **characterized in that** in the container (3) below the at least one beating element (7) a truncated comminution insert (8) is provided that rotates axially around the shaft (5), where the comminution insert (8) has a lateral surface (9) opposite the inner container wall (4) which features impact elements projecting from the lateral surface (9) towards the inner wall of the container (4).

2. Comminution device according to Claim 1 **characterized in that** an intermediate bottom (10), capable of opening, is arranged between the at least one beating element (7) and the comminution insert (8) within the container (3).

3. Comminution device according to Claim 1 or 2 **characterized in that** the impact elements cover beater bars (11) distributed over the lateral surface (9) of the comminution insert (8) which mainly extend from a top surface (12) to a base (13) of the truncated comminution insert (8).

4. Comminution device according to Claim 3 **characterized in that** the beater bars (11) have a cross section (24) tapering in the centre by which they can be inserted in the grooves (14) provided in the lateral surface (9) of the comminution insert (8).

5. Comminution device according to one of the previous claims **characterized in that** the comminution insert (8) is fixed adjustably at the shaft (5) in axial direction (A).

6. Comminution device according to at least one of the previous claims **characterized in that** the container (3) tapers conically in a downward direction in the area of the at least one beating element (7).

7. Comminution device according to at least one of the previous claims **characterized in that** the container (3) tapers conically in a downward direction at least in the area of the comminution insert (8) and the comminution insert (8) tapers conically within the container (3).

8. Comminution device according to Claim 7 **characterized in that** the angle (α) between the shaft (5) and the inner container wall (4) is larger than the angle (β) between the shaft (5) and the lateral surface (9) of the comminution insert (8).

9. Comminution device according to at least one of the previous claims **characterized in that** the container (3) tapers conically in an upward direction at least in the area of the comminution insert (8) and that the comminution insert (8) tapers conically in an upward direction within the container (3).

10. Comminution device according to Claim 9 **characterized in that** the angle (γ) between the shaft (5) and the inner container wall (4) is smaller than the angle (σ) between the shaft (5) and the lateral surface (9) of the comminution insert (8).

11. Method to comminute objects (2) and/or materials in a device (1) including a container (3) with an inner container wall (4) that has a circular cross section where the objects (2) and/or materials are comminuted by at least one beating element (7) consisting of individual beating elements (18) relatively movable to each other and rotating around a head (6) of a shaft (5) **characterized in that** the objects (2) and/or materials are comminuted by the at least one beating element (7) and are finely comminuted in the container (3) below the at least one beating element (7), where fine comminution is effected between the truncated comminution insert (8) arranged in the container (3) below the at least one beating element (7) and provided with impact elements at its lateral surface (9), and the inner container wall (4) by rotating the comminution insert (8) axially around the shaft (5).

12. Method according to Claim 12 **characterized in that** a distance between the lateral surface (9) of the comminution insert (8) and the inner container wall (4) is changed by adjusting the height of the comminution insert (8) in the axial direction (A) of the shaft (5).

## Revendications

1. Dispositif de broyage (1) pour broyer des objets (2) et/ou des matériaux équipé d'un récipient (3) qui, lui, peut être rempli d'objets (2) et/ou de matériaux, où le récipient (3) est muni d'une paroi intérieure (4) présentant un profil circulaire, où un arbre (5) est disposé à l'intérieur du récipient (3), cet arbre (5) ayant été introduit dans le récipient (3) d'en bas en haut, où le bout de l'arbre (5) qui dépasse sur le récipient (3) est doté d'une tête (6) à laquelle est monté au moins un élément battant (7) qui, lui, est composé de plusieurs membres battants individuels (18) à mobilité relative, et où cet élément battant (7) tourne autour de la tête (6), **caractérisé en ce**
**qu'**il est prévu, dans le récipient (3) et au-dessous d'au moins un élément battant (7), un mécanisme de broyage tronconique incorporé (8) qui, lui, est disposé de sorte qu'il tourne axialement autour de l'arbre (5), ce mécanisme de broyage incorporé (8) ayant une surface latérale (9) qui est située en face de la paroi intérieure (4) du récipient et qui est dotée d'éléments de déviation qui, eux, sont disposés en saillie entre la surface latérale (9) et la paroi intérieure (4) du récipient.

2. Dispositif de broyage suivant la revendication 1, **caractérisé en ce qu'**il est prévu, dans le récipient (3) et entre au moins un élément battant (7) et le mécanisme de broyage incorporé (8), un fond intermédiaire (10).

3. Dispositif de broyage suivant l'une quelconque des revendications 1 ou 2, **caractérisé en ce que** les éléments de déviation comprennent des battoirs (11) qui sont répartis tout au long de la surface latérale (9) du mécanisme de broyage incorporé (8) et qui s'étendent essentiellement entre une surface de recouvrement (12) et une surface de base (13) du mécanisme de broyage tronconique incorporé (8).

4. Dispositif de broyage suivant la revendication 3, **caractérisé en ce que** les battoirs (11) présentent un profil à contracture centrique (24) qui permet d'introduire les rainures (14) disposées en surface latérale (9) du mécanisme de broyage incorporé (8).

5. Dispositif de broyage suivant l'une quelconque des revendications précédentes, **caractérisé en ce que** le mécanisme de broyage incorporé (8) est fixé à l'arbre (5) en sens axial (A) et de façon réglable.

6. Dispositif de broyage suivant au moins une des revendications précédentes, **caractérisé en ce que** le récipient (3) se contracture, au moins au niveau d'au moins un des éléments battants (7), en cône et vers le bas.

7. Dispositif de broyage suivant au moins une des revendications précédentes, **caractérisé en ce que** le récipient (3) se contracture, au moins au niveau du mécanisme de broyage incorporé (8), en cône et vers le bas, et que le mécanisme de broyage incorporé (8) dans le récipient (3) se voit également contracturé en cône et vers le bas.

8. Dispositif de broyage suivant la revendication 7, **caractérisé en ce que** l'angle (α) situé entre l'arbre (5) et la paroi intérieure (4) du récipient est plus grand que l'angle (β) situé entre l'arbre (5) et la surface latérale (9) du mécanisme de broyage incorporé (8).

9. Dispositif de broyage suivant au moins une des revendications précédentes, **caractérisé en ce que** le récipient (3) se contracture, au moins au niveau du mécanisme de broyage incorporé (8), en cône et vers le haut, et que le mécanisme de broyage incorporé (8) dans le récipient (3) se voit également contracturé en cône et vers le haut.

10. Dispositif de broyage suivant la revendication 9, **caractérisé en ce que** l'angle (γ) situé entre l'arbre (5) et la paroi intérieure (4) du récipient est plus petit que l'angle (σ) situé entre l'arbre (5) et la surface latérale (9) du mécanisme de broyage incorporé (8).

11. Procédé pour broyer des objets (2) et/ou des matériaux à l'intérieur d'un dispositif de broyage (1) qui lui, est équipé d'un récipient (3) dont la paroi intérieure (4) présente un profil circulaire, où les objets (2) et/ou les matériaux sont broyés à l'aide d'au moins un des éléments battants individuels (7) qui, lui, se compose de plusieurs membres battants à mobilité relative (18) et qui tourne autour d'une tête (6) d'un arbre (5), **caractérisé en ce que** les objets (2) et/ou les matériaux sont d'abord prébroyés par au moins un élément battant (7) puis soumis au broyage fin à l'intérieur du récipient (3) et au-dessous dudit élément battant (7), et que ce broyage fin est réalisé, moyennant la rotation axiale du mécanisme de broyage incorporé (8) autour de l'arbre (5) et dans l'espace entre le mécanisme de broyage tronconique incorporé (8) dans le récipient (3) qui, lui, est disposé au-dessous d'au moins un des éléments battants (7) et dont la surface latérale (9) est dotée d'éléments de déviation, et la paroi intérieure (4) du récipient.

12. Procédé suivant la revendication 12, **caractérisé en ce que** qu'un écart entre la surface latérale (9) du mécanisme de broyage incorporé (8) et la paroi intérieure (4) du récipient est modifié par un réglage en hauteur et en sens axial (A) de l'arbre (5) du mécanisme de broyage incorporé (8).
